# EUROPÄISCHE PATENTSCHRIFT

(11) **EP 0 815 336 B1**
(45) Veröffentlichungstag und Bekanntmachung des Hinweises auf die Patenterteilung: **30.12.1998**
(21) Anmeldenummer: 96904703.4
(22) Anmeldetag: 08.03.1996
(51) Int. Cl.: E05B 27/00

(54) **DREHSCHLIESSZYLINDER FÜR EIN SICHERHEITSSCHLOSS**
ROTARY LOCKING CYLINDER FOR A SAFETY LOCK
CYLINDRE DE VERROUILLAGE TOURNANT POUR SERRURE DE SURETE

(30) Priorität: 20.03.1995 CH 786/95
(43) Veröffentlichungstag der Anmeldung: 07.01.1998
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: CH9600089
(87) Internationale Veröffentlichungsnummer: WO9629492

(56) Entgegenhaltungen:
- DE-A- 4 035 934
- US-A- 3 494 158
- US-A- 4 222 252
- US-A- 4 377 940

## Beschreibung

Die Erfindung betrifft einen Drehschliesszylinder für ein Sicherheitsschloss, mit einem Stator und einem Rotor und mehreren jeweils einen Kernstift und einen Gehäusestift aufweisenden Zuhaltungen.

Drehschliesszylinder dieser Art sind allgemein bekannt wie z.B. aus US-A-4222252. Zur Drehfreigabe des Rotors werden die Zuhaltungen mit einem in den Schlüsselkanal eingeführten Schlüssel eingeordnet. Die Sicherheit dieser Drehschliesszylinder kann durch folgende Aufsperrmethode beeinträchtigt sein. Bei dieser wird mit einem Einbruchswerkzeug der Rotor um seine Drehachse mit einem bestimmten Drehmoment gespannt und gleichzeitig werden die Zuhaltungen durch Vibration radial nach aussen bewegt, bis sämtliche Gehäusestifte hinter der durch die Verdrehung gebildeten Schulter des Rotors liegen und der Rotor auch ohne Schlüssel weiter gedreht werden kann. Die Verhinderung dieser Aufsperrmethode war bisher aufwendig.

Der Erfindung liegt die Aufgabe zugrunde, die Aufsperrsicherheit eines gattungsgemässen Drehschliesszylinders zu verbessern. Der Drehschliesszylinder soll trotzdem kostengünstig herstellbar und funktionssicher sein. Unter Aufsperrsicherheit wird hier das Mass der Erschwerung verstanden, die einem ohne Kenntnis des Schliesscodes arbeitenden, zerstörungsfreien Versuch zur Einordnung der Zuhaltungen entgegensteht. Die Erfindung soll insbesondere die Aufsperrsicherheit bezüglich der oben erwähnten Aufsperrmethode verbessern.

Die Aufgabe ist bei einem gattungsgemässen Drehschliesszylinder nach Anspruch 1 gelöst.

Beim erfindungsgemässen Drehschliesszylinder kann der Rotor nur dann gedreht werden, wenn sowohl die Gehäusestifte als auch die Kernstifte eingeordnet sind. Ist ein Kernstift nicht eingeordnet, so kann das mit diesem zusammenarbeitende Sperrelement nicht aus der Ruhelage in die entsperrte Position verschoben werden. Sind sämtliche Kernstifte eingeordnet, so sind die Ausnehmungen der Kernstifte so ausgerichtet, dass die Sperrelemente verschoben und in diese Ausnehmungen eingreifen können. Wesentlich ist, dass der Eingriff der Sperrelemente in die Ausnehmungen der Kernstifte erst dann erfolgt, wenn der Rotor um den bei einem Verspannen üblichen vergleichsweise kleinen Winkel hinaus gedreht worden ist. Bei der oben genannten Aufsperrmethode können deshalb die Sperrelemente zum Einordnen der Kernstifte nicht benutzt werden. Bei der Aufsperrmethode lassen sich deshalb lediglich die Gehäusestifte, aber nicht die Kernstifte einordnen. Die Kernstifte liegen damit immer ungeordnet in den entsprechenden Bohrungen des Rotors und es ist höchst unwahrscheinlich, dass zufällig sämtliche Kernstifte gleichzeitig in den Positionen sind, in welcher sämtliche Sperrelemente verschoben werden könnten. Ein wesentlicher Vorteil der Erfindung wird darin gesehen, dass die notwendigen Änderungen bei bestehenden Drehschliesszylindern vergleichsweise klein sind. Eine wesentlich höhere Sicherheit gegen die genannte Aufsperrmethode kann mit vergleichsweise geringen Kosten erreicht werden.

Die Herstellung ist gemäss der Weiterbildung der Erfindung dann besonders kostengünstig, wenn das Sperrelement durch einen Stift realisiert ist, der in einer Bohrung des Rotors gelagert ist. Vorzugsweise sind mehrere solche Sperrelemente vorgesehen. Jedes Sperrelement ist dann einem Kernstift einer Zuhaltungsreihe zugeordnet. Das Sperrelement kann jedoch ein Schieber sein, der mit mehreren Zuhaltungen zusammenarbeitet. Das Sperrelement bzw. die Sperrelemente können durch ihr Eigengewicht oder durch Federkraft in der Ruhestellung gehalten sein.

Weitere vorteilhafte Merkmale ergeben sich aus den abhängigen Patentansprüchen, der nachfolgenden Beschreibung sowie der Zeichnung.

Zwei Ausführungsbeispiele der Erfindung werden nachfolgend anhand der Zeichnung näher erläutert. Es zeigen:
- Fig. 1: einen Schnitt durch einen Teil eines erfindungsgemässen Drehschliesszylinders,
- Fig. 2: einen Schnitt gemäss Figur 1, jedoch mit eingesetztem Schlüssel und dem Rotor in verdrehtem und entriegeltem Zustand,
- Fig. 3 und 4: schematisch die Zusammenarbeit zwischen Sperrelement und Kernstift,
- Fig. 5: einen Schnitt durch eine Zuhaltung gemäss einer Weiterbildung der Erfindung, und
- Fig. 6: einen Schnitt durch einen Teil eines erfindungsgemässen Drehschliesszylinders gemäss der genannten Weiterbildung.

Die Figuren 1 und 2 zeigen einen Drehschliesszylinder 1, der ein Stator 2 mit einem hier lediglich angedeuteten Zylindersack 17 aufweist, in dem in einer Längsbohrung 24 ein Rotor 3 gelagert ist. In Längskanälen 5 des Stators 2 sowie in radialen Stufenbohrungen 14 des Rotors 3 sind Stiftzuhaltungen 8 mit jeweils einem Gehäusestift 9 und einem Kernstift 10 gelagert. In jeden Kanal 5 ist ein Schieber 4 eingesetzt, der die Gehäusestifte 9 einer Zuhaltungsreihe aufnimmt und in dem hier nicht gezeigte Federn 25 gelagert sind, welche die Zuhaltungsstifte 9 und 10 in der in Figur 1 gezeigten Stellung halten, in welcher die Kernstifte 10 jeweils mit einer Schulter 11 an einer Schulter 26 einer Stufenbohrung 14 anliegen. In dieser Stellung ist der Rotor wie gezeigt durch die, die Scherlinie 7 überschreitenden Gehäusestifte 9 gesperrt.

Mit einem in den Schlüsselkanal 6 eingesetzten Flachschlüssel 15 können die Zuhaltungen 8 in an sich bekannter Weise eingeordnet und der Rotor 3 gedreht werden. Der Schlüssel 15 ist hier vorzugsweise ein Flachschlüssel- mit Steuerbohrungen 16. Die Kernstifte 10 sind unterschiedlich lang und entsprechend sind die Steuerbohrungen 16 unterschiedlich tief.

Quer zu jeder Stufenbohrung 14 ist in den Rotor 3 von unten eine Stufenbohrung 18 eingearbeitet, die oben in die Stufenbohrung 14 mündet. Die Stufenbohrung 14 könnte auch von oben in den Rotor 3 eingearbeitet und mittels einer Druckfeder in der Ruhestellung gehalten sein. Unten ist die Stufenbohrung 18 gegenüber einer Ausnehmung 20 des Stators offen. In jede Stufenbohrung 18 ist von unten ein Sperrelement 22 eingesetzt, das einen Kopf 22a sowie einen nach oben ragenden Stift 22b aufweist. Der Kopf 22a greift in die Ausnehmung 20 ein und liegt mit einer schräg zur Scherlinie 17 verlaufenden Fläche 21 (Fig. 2) an einer parallelen Steuerfläche 19 der Ausnehmung 20 an.

Die Sperrelemente 22 sind in der Rotorstellung gemäss Figur 1 durch ihr Eigengewicht in der gezeigten Stellung gehalten. Denkbar ist jedoch auch eine Ausführung, bei der die Sperrelemente 22 durch hier nicht gezeigte Druckfedern in der Ruhestellung gehalten sind. Druckfedern sind dann zweckmässig, wenn die Sperrelemente 22 von oben in entsprechende Bohrungen des Rotors eingesetzt sind.

Die Kernstifte 10 weisen jeweils eine in die Aussenseite eingearbeitete umlaufende Nut 12 auf, die so angeordnet und ausgebildet ist, dass sie bei eingeordnetem Kernstift 10 auf der Höhe der zugeordneten Stufenbohrung 18 positioniert ist. Die Breite der Nut 12 entspricht etwa der Breite der oberen Mündung 18a der Stufenbohrung 18.

Nachfolgend wird die Arbeitsweise des erfindungsgemässen Drehschliesszylinders 1 erläutert.

In der Ruhestellung des Rotors 3 gemäss Figur 1 ist dieser durch die Gehäusestifte 9 gegen ein Verdrehen gesperrt. Werden sämtliche Zuhaltungen 8 mit einem zugehörigen Schlüssel 15 eingeordnet, so werden beim Drehen des Rotors 3 die Sperrelemente 22 durch die Steuerflächen 19 an den Flächen 21 aus den Ausnehmungen 20 herausgehoben, wobei die Stifte 22b jeweils in die entsprechend positionierte Nut 12 eingreifen. Ist jedoch wenigstens ein Kernstift 10 nicht eingeordnet, so kann das zugeordnete Sperrelement 22 nicht aus der Ausnehmung 19 herausgehoben werden, da der Stift 22b stirnseitig hinter der Nut 12 an der Aussenseite 10b ansteht. Bei der oben genannten Aufsperrmethode, bei der lediglich die Gehäusestifte 9 eingeordnet werden können, sind mit hoher Wahrscheinlichkeit immer einige Kernstifte 10 in nicht eingeordneten Positionen, so dass bei einem Versuch den Rotor 3 zu drehen die Sperrelemente 22 den Rotor sperren.

Die Sperrelemente 22 sind jeweils mit etwas Spiel in den Stufenbohrungen 18 gelagert. Beim Spannen des Rotors 3 gemäss der oben erwähnten Aufsperrmethode sind dann die Sperrelemente 22 mit den Kernstiften 10 nicht in Eingriff und können entsprechend nicht mit Hilfe der Sperrelemente 22 eingeordnet werden.

Vorzugsweise ist jeder Zuhaltung einer Zuhaltungsreihe ein Sperrelement 22 zugeordnet, wie die Figuren 3 und 4 zeigen. Die Figur 3 zeigt die Position der Zuhaltungselemente bei einer Position des Rotors 3 gemäss Figur 1. Die Figur 4 hingegen zeigt die Sperrelemente 22 bei der Position des Rotors 3 gemäss Figur 2. Die Sperrelemente sind wie ersichtlich angehoben und greifen jeweils in eine Nut 12 ein. Denkbar ist eine Ausführung, bei der die Anzahl der Sperrelemente 22 kleiner ist als die Anzahl der Zuhaltungen 8. Schliesslich ist auch eine Ausführung denkbar, bei der einige oder alle Sperrelemente 22 miteinander verbunden sind.

Der in Figur 6 gezeigte Drehschliesszylinder 46 unterscheidet sich vom oben erläuterten Zylinder 1 lediglich in der Ausbildung wenigstens einer Zuhaltung 38. Diese Zuhaltung 38 weist einen üblichen Gehäusestift 9 und einen Kernstift 45 auf, die zur Freigabe des Rotors 3 einzuordnen sind. Der Kernstift 45 besteht aus einer Spitze 39 mit einem zylindrischen Ansatz 40, auf welchen ein hohlzylindrischer Teil 42 aufgesetzt ist, in dem ein Stift 44 mit einem Flansch 43 begrenzt verschiebbar gelagert ist. Eine in den Teil 42 eingesetzte Druckfeder 41, die schwächer ist als die Druckfeder 25 übt auf den Stift 44 eine in Figur 6 nach links wirkende Kraft auf.

Bei üblicher Benutzung des Drehschliesszylinders verbleibt der Stift 45 in der in Figur 6 gezeigten versenkten Stellung und ist ohne Wirkung auf die Funktionsweise des Drehschliesszylinders. Wird aber nun bei einem unbefugten Oeffnungsversuch der Gehäusestift 9 ohne Kernstift 38 nach aussen bewegt, so wird sofort der Stift 44 durch die Feder 41 radial nach aussen bewegt und folgt dem Gehäusestift 9, wie in Figur 5 angedeutet. Der Kernstift 38 wird dadurch infolge der entsprechenden Gegenkraft in der in Figur 6 gezeigten Stellung gehalten. Bei einem Versuch, den Kernstift 38 in die Stellung zu bringen, in welcher die Nut 12 sich auf der Höhe des Sperrelementes 22 befindet, wirkt die Feder 41 entgegen und erschwert damit die angestrebte Positionierung des Kernstifts 38.

Wie bereits oben erläutert, kann der Rotor 3 infolge der Sperrelemente 22 erst dann gedreht werden, wenn für sämtliche Sperrelemente 22 die entsprechenden Kernstifte 45 so positioniert sind, dass jeweils die Nut 12 sich auf der Höhe des zugeordneten Sperrelements 22 befindet. Die entsprechende Einordnung ist dann besonders erschwert, wenn mehrere Zuhaltungen 38 mit Sperrelementen 22 zusammenarbeiten und mit Stiften 44 versehen sind.

## Patentansprüche

1. Drehschliesszylinder für ein Sicherheitsschloss, mit einem Stator (2) und einem Rotor (3) und mehreren jeweils einen Kernstift (10) und einen Gehäusestift (9) aufweisenden Zuhaltungen (8), wobei im Rotor(3) wenigstens ein Sperrelement (22) gelagert ist, das verschiebbar ist und in seiner Ruheposition in eine Ausnehmung (20) des Stators (2) eingreift, dass die Ausnehmung (20) des Stators (2) eine Steuerfläche (19) aufweist, derart, dass beim Drehen des entsperrten Rotors (3) das Sperrelement (22) gegen den Kernstift (10) bewegt wird, dass in den Kernstift (10) an seinem Umfang (10b) eine Vertiefung (12) eingearbeitet ist, derart, dass bei eingeordnetem Kernstift (10) nach einem Drehen des Rotors (3) um einen vergleichsweise kleinen Winkel das Sperrelement (22) soweit in die Ausnehmung (12) einschiebbar ist, dass es aus der genannten Ausnehmung (12) des Stators (2) herausgehoben ist und dass bei nicht eingeordnetem Kernstift (10) das Sperrelement (22) im wesentlichen nicht aus der Ruhestellung verschiebbar ist und an der Aussenseite (10b) des Kernstiftes (10) ansteht, dadurch gekennzeichnet, dass das Sperrelement (22) mit etwas Spiel im Rotor (3) gelagert ist, derart, dass bei einem Spannen des Rotors (3) das Sperrelement (22) mit dem zugehörigen Kernstift (10) nicht in Eingriff ist, und dass das Sperrelement (22) etwa quer zu einem Kernstift (10) einer Zuhaltung (8) verschiebbar ist.

2. Drehschliesszylinder nach Anspruch 1, dadurch gekennzeichnet, dass die Ausnehmung am Umfang (10b) des Kernstiftes (10) eine umlaufende Nut ist.

3. Drehschliesszylinder nach Anspruch 1 oder 2, dadurch gekennzeichnet, dass das Steuerelement (22) in eine in die Unterseite oder Oberseite des Rotors (3) eingearbeitete Ausnehmung (18) eingesetzt ist.

4. Drehschliesszylinder nach einem der Ansprüche 1 bis 3, dadurch gekennzeichnet, dass das Sperrelement (22) einen Stift aufweist, der in einer Bohrung (18) des Rotors (3) gelagert ist.

5. Drehschliesszylinder nach einem der Ansprüche 1 bis 4, dadurch gekennzeichnet, dass mehreren Zuhaltungen (8) jeweils ein Sperrelement (22) zugeordnet ist.

6. Drehschliesszylinder nach einem der Ansprüche 1 bis 5, dadurch gekennzeichnet, dass das Sperrelement (22) bzw. die Sperrelemente einen Kopf (22a) aufweisen, die in die Ausnehmung (20) des Stators (2) eingreifen.

7. Drehschliesszylinder nach Anspruch 6, dadurch gekennzeichnet, dass der Kopf (22a) in der Ruhestellung durch sein Eigengewicht oder durch Federkraft in der Ausnehmung (20) gehalten ist.

8. Drehschliesszylinder nach einem der Ansprüche 1 bis 7, dadurch gekennzeichnet, dass wenigstens ein Kernstift (38) einen begrenzt verschiebbar in diesen gelagerten Stift (44) aufweist, der einem sich vom Kernstift (38) entfernenden Gehäusestift (9) durch die Wirkung einer Feder (41) folgt.

## Claims

1. Rotating closing cylinder for a safety lock, having a stator (2) and a rotor (3) and a plurality of tumblers (8) respectively having a core pin (10) and a housing pin (9), wherein at least one displaceable blocking element (22) is seated in the rotor (3) and, in its non-operative position, extends into a recess (20) of the stator (2), that the recess (20) of the stator (2) has a control surface (19) such that, when the unblocked rotor (3) is rotated, the blocking element (22) is moved toward the core pin (10), that a recess (12) is cut into the circumference (10b) of the core pin (10) such that, when the core pin (10) is aligned following a rotation of the rotor (3) by a comparatively small angle, the blocking element (22) can be pushed into the recess (12) of the stator (2) until it has been lifted out of the recess (12), and that, when the core pin (10) is not aligned, the blocking elements (22) basically cannot be displaced out of its non-operative position and rests against the outside (10b) of the core pin (10), characterized in that the blocking element (22) is seated with some play in the rotor (3) such that, when the rotor (3) is rotated, the blocking element (22) is not in engagement with the associated core pin (10), and that the blocking element (22) is displaceable approximately transversely to a core pin (10) of a tumbler (8).

2. Rotating closing cylinder according to claim 1, characterized in than the recess is a circumferential groove at the circumference (10b) of the core pin (10).

3. Rotating closing cylinder according to claim 1, or 2, characterized in that the control element (22) is inserted into a recess (18) that is cut into the underside or top side of the rotor (3).

4. Rotating closing cylinder according to one of claims 1 through 3, characterized in that the blocking element (22) has a pin that is seated in a bore (18) of the rotor (3).

5. Rotating closing cylinder according to one of claims 1 through 4, characterized in that a blocking element (22) is respectively associated with a plurality of tumblers (8).

6. Rotating closing cylinder according to one of claims 1 through 5, characterized in that the blocking element (22) or elements has or have a head (22a) that extends into a recess (20) of the stator (2).

7. Rotating closing cylinder according to claim 6, characterized in that the head (22a) is held in the non-operative position in the recess (20) by its own weight, or by a spring force.

8. Rotating closing cylinder according to one of claims 1 through 7, characterized in that at least one core pin (38) has a pin (44) that is seated to be displaceable to a limited extent in the core pin and, due to the action of a spring (41), follows a housing pin (9) moving away from the core pin (38).

## Revendications

1. Cylindre rotatif de verrouillage pour serrure de sécurité dans lequel :
• il existe un stator (2), un rotor (3) à plusieurs gâchettes équipées d'une broche de coeur (10) et d'une broche de boîtier (9), le rotor (3) contenant au moins un élément d'arrêt (22) pouvant coulisser et logé, en position de repos dans un évidement (20) du stator (2), présentant une portée de commande (19) telle que le mouvement du rotor déverrouillé (3) déplace l'élément d'arrêt (22) en direction de la broche de coeur (10),
• à la périphérie (10b) de la broche de coeur (10) est usiné une cavité (12), de sorte que, quand la broche (10) est positionnée par la clef, une rotation du rotor (3) d'un angle relativement faible fait coulisser l'élément d'arrêt (22) pour l'introduire dans la cavité (12) dans la mesure où il se dégage de l'évidement(20) du stator (2),
• quand la broche (10) n'est pas positionnée par la clef, l'élément d'arrêt (22) ne peut pas coulisser pour quitter sa position de repos, il reste au contact de la face externe (10b) de la broche de coeur (10),
caractérisé en ce que
l'élément d'arrêt (22) est monté dans le rotor (3) avec un peu de jeu de manière que quand on contraint le rotor (3), l'élément d'arrêt (22) n'est pas en prise avec la broche de coeur (10) correspondante, cet élément d'arrêt (22) pouvant coulisser à peu près perpendiculairement à une broche de coeur (10) d'une gâchette (8).

2. Cylindre rotatif de verrouillage selon la revendication 1,
caractérisé en ce que
la cavité à la périphérie (10b) de la broche de coeur (10) est une rainure périphérique.

3. Cylindre rotatif de verrouillage selon la revendication 1 ou 2,
caractérisé en ce que
l'élément de commande (22) est logé dans un évidement pratiqué dans la face inférieure ou dans la face supérieure du rotor (3).

4. Cylindre rotatif de verrouillage selon une des revendications 1 à 3,
caractérisé en ce que
l'élément d'arrêt (22) comprend une broche montée dans un alésage (18) pratiqué dans le rotor (3).

5. Cylindre rotatif de verrouillage selon une des revendications 1 à 4,
caractérisé en ce qu'
un élément d'arrêt (22) est associé à chacune de plusieurs gâchettes (8).

6. Cylindre rotatif de verrouillage selon une des revendications 1 à 5,
caractérisé en ce que
l'élément d'arrêt (22) ou chacun des éléments d'arrêt comporte une tête (22a) en prise dans l'évidement (20 du stator (2).

7. Cylindre rotatif de verrouillage selon la revendication 6,
caractérisé en ce que
la tête (22a) est maintenue en position de repos dans l'évidement (20) par son poids propre ou par la force d'un ressort.

8. Cylindre rotatif de verrouillage selon une des revendications 1 à 7,
caractérisé en ce qu'
au moins une broche de coeur (38) comporte une tige (44), qui est montée dans celle-ci de manière à pouvoir coulisser de manière limitée et qui, par l'action d'un ressort (41) suit le mouvement d'une broche de boîtier (9) s'éloignant de la broche de coeur (38).
